# EUROPÄISCHE PATENTSCHRIFT

(11) **EP 3 759 405 B1**
(45) Veröffentlichungstag und Bekanntmachung des Hinweises auf die Patenterteilung: **22.11.2023**
(21) Anmeldenummer: 19706582.4
(22) Anmeldetag: 20.02.2019
(51) Int. Cl.: F25D 21/00, F25D 21/02

(54) **KÄLTEGERÄT UND VERFAHREN ZUM BETREIBEN EINES KÄLTEGERÄTS**
REFRIGERATION DEVICE AND METHOD FOR OPERATING A REFRIGERATION DEVICE
APPAREIL FRIGORIFIQUE ET PROCÉDÉ DE FONCTIONNEMENT D'UN APPAREIL FRIGORIFIQUE

(30) Priorität: 28.02.2018 DE 102018202971
(43) Veröffentlichungstag der Anmeldung: 06.01.2021
(73) Patentinhaber: BSH Hausgeräte GmbH, 81739 München (DE)
(72) Erfinder: BABUCKE, Andreas, 89522 Heidenheim (DE); CIFRODELLI, Frank, 89081 Ulm (DE)
(86) Internationale Anmeldenummer: PCT/EP2019/054145
(87) Internationale Veröffentlichungsnummer: WO 2019/166291

(56) Entgegenhaltungen:
- WO-A1-2017/131426
- DE-A1- 2 922 633
- US-A- 3 643 457
- US-A1- 2014 150 477

## Beschreibung

Die vorliegende Erfindung betrifft ein Kältegerät mit einer Abtauheizung, insbesondere ein Haushaltskältegerät in No-Frost-Bauweise, bei dem ein durch die Abtauheizung abzutauender Verdampfer in einer von einer Lagerkammer getrennten Verdampferkammer untergebracht ist und die Lagerkammer durch einen Luftstrom gekühlt wird, der von einem Ventilator zwischen der Verdampferkammer und der Lagerkammer umgewälzt wird.

Feuchtigkeit, die vom in der Lagerkammer untergebrachten Kühlgut abgegeben wird oder die beim Öffnen einer Tür der Lagerkammer von außen in die Lagerkammer hineingelangt, schlägt sich im Laufe der Zeit auf dem Verdampfer als Reif nieder. Die im Laufe der Zeit zunehmende Dicke der Reifschicht behindert sowohl die Luftzirkulation als auch den Wärmeaustausch zwischen der im Kontakt mit dem Verdampfer zirkulierenden Luft und einem in den Verdampfer verdampfenden Kältemittel, so dass mit zunehmender Dicke der Reifschicht eine immer höhere Leistung des Ventilators erforderlich ist, um die Luftzirkulation zwischen Verdampferkammer und Lagerkammer aufrechtzuerhalten, und eine immer tiefere Verdampfertemperatur benötigt wird, um die zirkulierende Luft auf eine für das Lagerfach gewünschte Temperatur herunterzukühlen. Beides erhöht den Energieverbrauch des Kältegeräts.

Um einen energieeffizienten Betrieb des Kältegeräts zu ermöglichen, muss die Reifschicht daher von Zeit zu Zeit beseitigt werden. Eine einfache Lösung ist, die Abtauheizung jeweils in regelmäßigen Zeitabständen zu betreiben. Dies führt jedoch dazu, dass die Abtauheizung auch unnötigerweise eingeschaltet wird, wenn sich innerhalb des fest vorgegebenen Zeitintervalls nur wenig oder kein Reif gebildet hat. In einem solchen Fall beeinträchtigt der Energieaufwand für das Abtauen unnötigerweise die Energieeffizienz des Kältegeräts.

Um eine bedarfsangepasste und dadurch energieeffiziente Abtauung zu erreichen, sind diverse Sensoren vorgeschlagen worden. In US 5 522 232 A ist ein Reif-Sensor beschrieben, bei dem ein erster Temperatursensor in einer hermetisch dichten Kammer und ein zweiter Temperatursensor in einer mit ihrer Umgebung über Schlitze kommunizierenden Kammer untergebracht ist und die Temperaturdifferenz zwischen den Sensoren verschwindet, wenn die Schlitze durch Reif verschlossen werden.

Die US 2014150477 A1 offenbart ein Kältegerät, bei dem eine Reifbildung an einem Verdampfer durch das Beobachten eines Lüfter Verhaltens bezüglich Strom oder Drehzahl erfolgt.

EP0 713 065 B1 beschreibt die Verwendung eines kapazitiven Sensors zur Erfassung von Eis auf einen Verdampfer. Es sind auch optische und akustische Methoden zur Reiferfassung bekannt. Allen diesen Methoden ist gemeinsam, dass zusätzliche, zum Teil aufwändige Sensoren für die Reiferfassung benötigt werden.

Die DE 2922633 A1 beschreibt ein das Erkennen eines bereiften Verdampfers durch Ermitteln einer Druckänderung eines von einem Gebläse erzeugten Drucks.

Die WO 2017131426 A1 offenbart ein Kältegerät mit einem Differenzdrucksensor zur Ermittlung eines bereiften Verdampfers.

Die US 3643457 A offenbart ein Kältegerät mit einem Luftgeschwindigkeitssensoren zur Ermittlung eines bereiften Verdampfers.

Aufgabe der vorliegenden Erfindung ist, ein Kältegerät und ein Betriebsverfahren dafür zu schaffen, die mit einfachen und kostengünstigen Mitteln eine bedarfsgerechte Steuerung der Abtauheizung ermöglichen.

Die Aufgabe wird gelöst durch ein Kältegerät gemäß Anspruch 1.

Die für den Druckabfall verantwortliche repräsentative Größe ist eine elektrische Größe des Ventilators. Elektrische Größen können erfasst werden, ohne dass dafür ein zusätzlicher Sensor in der Umgebung des Verdampfers benötigt wurde; die zur Ermittlung der repräsentativen Größe benötigten Messdaten können über geeignete Schaltungen an einem Motor des

Ventilators und insbesondere an einer Stromversorgung des Ventilators abgegriffen werden.

Als repräsentative Größe kann insbesondere die elektrische Leistung des Ventilators herangezogen werden. Da die Betriebsspannung des Ventilators im einfachsten Fall fest und unveränderlich ist, ist eine Messung der vom Ventilator aufgenommenen Stromstärke gleichbedeutend mit einer Ermittlung der Leistung. In dem Fall, dass die Betriebsspannung des Ventilators veränderlich ist, kann in äquivalenter Weise der Quotient von elektrischer Leistung und Betriebsspannung als repräsentative Größe ermittelt werden.

Falls der Ventilator ein Tachosignal liefert, kann auch die Drehzahl des Ventilators als mit der Leistung verknüpfte repräsentative Größe genutzt werden.

Die Steuereinheit sollte eingerichtet sein, bei geschlossener Tür der Lagerkammer das Verhältnis die repräsentative Größe zu überwachen und bei offener Tür die Überwachung zu unterbrechen. Für eine solche Unterbrechung kann es mehrere Gründe geben, zum Beispiel kann der Betrieb des Ventilators an die Stellung der Tür gekoppelt sein, um durch Ausschalten des Ventilators bei offener Tür zu verhindern, dass warme, feuchte Luft, die bei offener Tür in die Lagerkammer gelangt und ihre Feuchtigkeit sofort am Verdampfer abscheiden kann. Wenn der Ventilator bei offener Tür ausgeschaltet ist, stehen keine für die Reifdicke aussagekräftigen Messwerte von Leistung und Drehzahl des Ventilators zur Verfügung.

Ein zweiter Grund ist, dass die Leistung des Ventilators nicht allein durch den Strömungswiderstand des Verdampfers bestimmt ist, sondern auch durch den der Lagerkammer. Deshalb kann sich aufgrund der Entnahme oder Hinzufügung von Kühlgut in der Lagerkammer bei offener Tür der Strömungswiderstand sprunghaft ändern, ohne dass dies auf eine Änderung der Reifmenge am Verdampfer zurückzuführen ist.

Im einfachsten Fall, insbesondere dann, wenn die Tür lange Zeit nicht geöffnet wird, kann der Grenzwert die Summe aus der repräsentativen Größe unmittelbar nach einem Abtauen des Verdampfers und einer vorgegebenen Abweichung sein. Indem die repräsentative Größe unmittelbar nach dem Abtauen erfasst wird, kann einem a priori nicht bekannten Strömungswiderstand der Lagerkammer Rechnung getragen werden; sobald die repräsentative Größe um die vorgegebene Abweichung zugenommen hat, kann davon ausgegangen werden, dass die Reifschicht vom Verdampfer dick genug geworden ist, um ein Abtauen notwendig zu machen.

Da ein Großteil der sich als Reif am Verdampfer niederschlagenden Feuchtigkeit durch Öffnen der Tür in die Lagerkammer gelangt, ist der Fall, dass der Grenzwert überschritten wird, ohne dass seit dem vorhergehenden Abtauen die Tür geöffnet worden ist, in der Praxis recht selten. Meist wird zwischen zwei Abtauvorgängen die Tür ein oder mehrere Male geöffnet. Um den sich dabei durch hinzukommendes oder entferntes Kühlgut ändernden Strömungswiderstand der Lagerkammer zu berücksichtigen, sollte die Steuereinheit eingerichtet sein nach einem Schließen der Tür den Grenzwert zu aktualisieren

Die Steuereinheit ist eingerichtet, die repräsentative Größe vor und nach dem Schließen der Tür zu erfassen und den Grenzwert anhand der Differenz dieser beiden erfassten Größen verändern. So kann verhindert werden, dass Veränderungen der repräsentativen Größe, die sich während des Offenstehens der Tür durch Entnahme oder Hinzufügung von Kühlgut ergeben, auf die Steuerung der Abtauheizung auswirken.

Des weiteren sollte die Steuereinheit eingerichtet sein, auch vor einem Ausschalten eines Verdichters die repräsentative Größe zu erfassen, damit, wenn die Tür geöffnet wird, während der Verdichter ausgeschaltet ist, ein aussagekräftiger Messwert für die repräsentative Größe zur Verfügung steht.

Die Aufgabe wird ferner gelöst durch ein Verfahren gemäß Anspruch 7.

Weitere Merkmale und Vorteile der Erfindung ergeben sich aus den nachfolgenden Beschreibungen von Ausführungsbeispielen unter Bezugnahme auf die beigefügten Figuren. Es zeigen:
- Fig. 1:: einen schematischen Schnitt in Tiefenrichtung durch ein erfindungsgemäßes Haushaltskältegerät;
- Fig. 2:: den Zusammenhang zwischen Druckverlust und Lamellenabstand in einem Lammellenverdampfer;
- Fig. 3:: Kennlinien eines Ventilators;
- Fig. 4:: eine exemplarische zeitliche Entwicklung des Druckabfalls am Verdampfer des Kältegeräts aus Figur 1; und
- Fig. 5:: ein Flussdiagramm eines von einer Steuereinheit des Kältegeräts der Figur 1 ausgeführten Arbeitsverfahrens.

Als Beispiel für ein erfindungsgemäßes Kältegerät zeigt Fig. 1 ein No-Frost-Kombinationsgerät in einem schematischen Schnitt in Tiefenrichtung. In einem Korpus 1 des Kältegeräts sind zwei Hohlräume durch einen vorzugsweise aus Kunststoff einteilig tiefgezogenen Innenbehälter 2 begrenzt. Einer der Hohlräume ist eine Lagerkammer, hier ein Normalkühlfach 3. Der andere Hohlraum ist durch eine vertikale Zwischenwand 4 in eine zweite Lagerkammer, hier ein Gefrierfach 5, und eine Verdampferkammer 6 unterteilt. Beide Lagerkammern 3, 5 sind jeweils durch eine Tür 20 verschlossen. Die im folgenden beschriebene Erfindung ist selbstverständlich auch anwendbar auf Kältegeräte mit einer einzigen oder mit mehr als zwei Lagerkammern.

Die Verdampferkammer 6 enthält einen Lamellenverdampfer 7 mit parallel zur Schnittebene der Fig. 1 angeordneten Lamellen. In einem unterhalb des Lamellenverdampfers 7 liegenden Freiraum 8 der Verdampferkammer 6 ist eine Abtauheizung 10 zum Abtauen des Lamellenverdampfers 7 untergebracht. In einem in Höhe des Gefrierfachs 5 vom Korpus 1 abgeteilten Maschinenraum ist ein Verdichter 19 zum Antreiben des Kältemittelflusses durch den Lamellenverdampfer 7 untergebracht.

Der Freiraum 8 bildet hier ein Einlassvolumen an einer stromaufwärtigen Seite des Lamellenverdampfers 7, das mit dem Gefrierfach 5 über einen Eintrittspalt 11 kommuniziert.

Die vertikale Zwischenwand 4 enthält eine Verteilerkammer 12, die über eine Öffnung, an der ein Ventilator 13 angeordnet ist, mit einem zweiten, hier stromabwärtigen, Freiraum 14 der Verdampferkammer 6 oberhalb des Verdampfers 7 kommuniziert. Ein erster Auslass 15 der Verteilerkammer 12 mündet deckennah in das Gefrierfach 5. Ein anderer Auslass ist durch eine sich in einer Wand des Korpus 1 zum Normalkühlfach 3 erstreckende Leitung 16 gebildet. In dieser Leitung 16 kann eine durch einen Thermostaten angesteuerte Klappe vorgesehen sein, die es erlaubt, die Kaltluftzufuhr zum Normalkühlfach 3 zu unterbinden, wenn nur im Gefrierfach 5 Kühlbedarf besteht. Falls im Normalkühlfach 5 Kühlbedarf besteht und die Klappe deshalb offen ist, verteilt sich die vom Ventilator 13 umgewälzte Kaltluft auf beide Lagerkammern 3, 5.

Alternativ kommt auch ein Aufbau in Betracht, bei dem ein Ventilator im Verdampfer abgekühlte Luft in das Gefrierfach pumpt, Luft aus dem Gefrierfach über einen Spalt oder anderweitigen Durchgang in das Normalkühlfach gelangt und Luft aus dem Normalkühlfach in den Verdampfer eingesaugt wird.

Feuchtigkeit, die von der Luft beim Zirkulieren durch die Lagerkammern 3, 5 aufgenommen wird, schlägt sich an den Lamellen des Verdampfers 7 nieder und reduziert so die freie Spaltbreite zwischen den Lamellen. Diese Spaltbreite hat einen starken Einfluss auf den Druckverlust der zirkulierenden Luft. Der Druckverlust Δp am Verdampfer 7 kann anhand folgender Formel abgeschätzt werden: $Δp = \frac{12 μL}{{d}^{3} \left(n+1\right) H} \dot{V}$ wobei L die Länge des Verdampfers 7 in Flussrichtung der Luftströmung, H die quer zur Flussrichtung in der Ebene einer der Lamellen gemessene Höhe des Verdampfers, d die freie Spaltbreite zwischen zwei Lamellen, n die Zahl der Lamellen, µ die dynamische Viskosität der Luft und *V̇* den Volumenstrom bezeichnet. Der Druckverlust Δp ist umgekehrt proportional zur dritten Potenz der freien Spaltbreite d und reagiert damit empfindlich auf die Dicke der Reifschicht auf den Lamellen.

Um den Druckverlust Δp zu messen, kann ein Differenzdrucksensor 21 mit den beiden Freiräumen 8, 14 verbunden sein. Da der Druck in den Lagerkammern 3, 5 (zumindest unter stationären Betriebsbedingungen, wenn ein Schließen der Türen 20 lange genug zurückliegt) nicht wesentlich vom Atmosphärendruck abweicht, kann alternativ auch ein Absolutdrucksensor an einem der beiden Freiräume 8, 14 vorgesehen sein. Ein Drucksensor wird nicht benötigt, wenn der Druckverlust Δp, wie nachfolgend beschrieben, anhand von elektrischen Betriebsgrößen des Ventilators 13 abgeschätzt wird.

Das Diagramm der Fig. 2 veranschaulicht den Druckverlust Δp, gegen den der Ventilator 13 anarbeitet, als Funktion der Spaltbreite d. Für einen soeben abgetauten, eisfreien Verdampfer 7 ist eine freie Spaltbreite d von 5 mm zwischen den Lamellen und für die Zirkulation durch die Lagerkammern 3, 5 ein von der Spaltbreite unabhängiger Beitrag zum Druckverlust Δp von 15 Nm/m² angenommen. Eine durchgezogene Kurve zeigt die Entwicklung des absoluten Druckverlusts Δp bei durch Reifwachstum abnehmender Spaltbreite d; eine gestrichelte Kurve zeigt die prozentuale Änderung des Druckverlusts Δp im Vergleich zum Zustand bei d = 5 mm. Eine Halbierung der Spaltbreite d führt zu einer deutlich messbaren Änderung des Druckverlusts Δp.

Der Elektromotor des Ventilators 13 kann auf die Änderung des Druckverlusts Δp je nach Bauart oder Arbeitspunkt unterschiedlich reagieren, zum Beispiel durch langsameren Lauf oder durch erhöhte Leistungsaufnahme. Fig. 3 zeigt exemplarische Kennlinien für die Leistung P, den Wirkungsgrad n und den Druckverlust Δp des Ventilators 13 als Funktion des Volumenstroms *V̇*. Der Arbeitspunkt des Ventilators 13 sollte in der Umgebung eines Maximums der Effizienz n, dargestellt als durchgezogene Kurve, liegen. In diesem im Diagramm der Fig. 3 durch Schraffur hervorgehobenen Bereich sind sowohl der Druckverlust Δp, dargestellt als gestrichelte Kurve, als auch die Leistung P, dargestellt als strichpunktierte Kurve, eindeutige Funktionen des Volumenstroms *V̇*, so dass aus einer gemessenen Leistung P des Ventilators 13 eindeutig auf den Druckverlust Δp am Verdampfer 7 und damit auf die Stärke der Reifschicht geschlossen werden kann. Bei fester Betriebsspannung des Ventilators 13 genügt daher die Kenntnis der vom Ventilator 13 aufgenommenen Stromstärke, um die Dicke der Reifschicht an den Lamellen des Verdampfers 7 abschätzen zu können.

Die praktische Anwendung dieses Gedankens wird anhand der Figuren 4 und 5 erläutert. Figur 4 zeigt schematisch eine zeitliche Entwicklung des Druckabfalls am Verdampfer 7 des Kältegeräts aus Figur 1; Fig. 5 zeigt ein Flussdiagramm eines von einer Steuereinheit 18 des Kältegeräts aus Fig. 1 ausgeführten Arbeitsverfahrens.

Die freie Spaltbreite im Verdampfer 7 ist jeweils dann maximal, wenn durch den Betrieb der Abtauheizung 10 aller an den Lamellen des Verdampfers 7 haftende Reif beseitigt ist. In diesem Fall ist der Druckverlust Δp, gegen den der Ventilator 13 anarbeiten muss, im Wesentlichen bestimmt durch einen Strömungswiderstand der Lagerkammern 3, 5. Dieser ist jedoch a priori nicht bekannt, da in den Lagerkammern 3, 5 platziertes Kühlgut je nach seiner Menge und Anordnung die Strömung der Luft unterschiedlich stark behindern kann.

Die Beschreibung des Verfahrens setzt daher in Fig. 5 damit ein, dass in Schritt S1 die Abtauheizung 10 nach vollständigem Abtauen des Verdampfers 7 ausgeschaltet wird. Dieser Zeitpunkt entspricht dem Zeitpunkt t = 0 im Diagramm der Figur 4.

In Schritt S2 setzt die Steuereinheit 18 den Verdichter 19 in Gang, um die Kühlung des Verdampfers 7 wieder aufzunehmen. Gleichzeitig wird, vorzugsweise etwas verzögert nach Einsetzen der Kühlung des Verdampfers 7, in Schritt S3 auch der Ventilator 13 eingeschaltet. Wenn dieser nach einigen Sekunden eine stationäre Drehzahl erreicht hat, wird als für den Druckverlust Δp repräsentative Größe die vom Ventilator 13 aufgenommene Stromstärke l erfasst (S4). Der dabei erhaltene Messwert l₀ wird in Schritt S5 gespeichert. Sein Betrag wird im Allgemeinen von einem Abtauvorgang zum anderen variieren, da er von der Verteilung des Kühlguts in den Kammern 3, 5 abhängt.

Anschließend wird ein Grenzwert l_{end} der Stromstärke festgelegt, bei deren Überschreitung davon ausgegangen wird, dass auf dem Verdampfer 7 wieder so viel Reif angesammelt ist, dass ein Abtauen nötig ist. Um sicherzustellen, dass auch bei unterschiedlicher Beladung der Lagerkammern 3, 5 mit Kühlgut bei gleicher Dicke der Reifschicht abgetaut wird, wird der Grenzwert l_{end} in Schritt S6 als Summe des zuvor gespeicherten Anfangswerts l₀ und eines vorgegebenen Differenzwerts D berechnet.

In Schritt 7 wird die Stromstärke l erneut erfasst und in Schritt S8 mit dem Grenzwert l_{end} verglichen. So lange der Grenzwert l_{end} noch nicht erreicht ist, verzweigt das Verfahren zu Schritt S9, um zu prüfen, ob die Tür 20 einer der Lagerkammern 3, 5 offen ist.

Wenn die Türen 20 geschlossen sind, wird als nächstes in Schritt S10 geprüft, ob der Verdichter 19 - weil der Kühlbedarf in beiden Lagerfächern 3, 5 befriedigt ist - ausgeschaltet ist. Dann wird in der Folge auch der Ventilator 13 ausgeschaltet, so dass kein aussagekräftiger Messwert der Stromstärke I mehr zu gewinnen ist. In diesem Fall werden die Überprüfungen der Schritte S9, S10 so lange wiederholt, bis entweder Kältebedarf in wenigstens einem der Lagerächer 3, 5 dazu führt, dass der Verdichter 19 und in der Folge auch der Ventilator 13 wieder angeschaltet werden und das Verfahren zu Schritt 7 zurückkehrt, oder ein Benutzer eine der Türen 20 öffnet.

Im letzteren Fall wird der zuletzt gewonnene Messwert lₜ der Stromstärke (bei dem es sich um einen seit Ausschalten des Verdichters 19 nicht mehr aktualisierten Wert handeln kann) in Schritt S11 gespeichert. Der Ventilator 13 wird ausgeschaltet S12, um zu verhindern, dass feuchte Umgebungsluft, die durch die offene Tür 20 in die Lagerkammer 3 oder 5 gelangt, von dort sofort zum Verdampfer 7 weitergepumpt wird und dort zur Reifbildung beiträgt. Diese Phase entspricht zum Beispiel dem Zeitpunkt t₁ im Diagramm von Fig. 4. Da seit dem Zeitpunkt t = 0 sich wieder Reif auf den Lamellen des Verdampfers 7 niedergeschlagen hat, ist die vom Ventilator 13 aufgenommene Stromstärke von l₀ auf l₁ angewachsen. Die verbleibende Differenz zum Grenzwert der Stromstärke l_{end} wird berechnet (S13) und als neuer Differenzwert D gespeichert. Anschließend wartet die Verarbeitungseinheit, bis die zum Zeitpunkt t₂ in Fig. 4 die Tür 20 wieder geschlossen wird, um dann zu Schritt S3 zurückzukehren.

In der Zeitspanne [t₁, t₂], in der die Tür 20 offen gestanden ist, hat der Benutzer frisches Kühlgut in die Kammern 3, 5 eingeladen, wodurch sich der Druckverlust Δp deutlich erhöht, so dass, wenn der Schritt S5 wiederholt wird, eine deutlich höhere Stromstärke l₂ als vor dem Öffnen der Tür gemessen wird.

Dieser neue Messwert wird wiederum in Schritt S5 gespeichert, und unter Zugrundelegung des im vorhergehenden Schritt S13 aktualisierten Differenzwerts D wird in Schritt S6 der Grenzwert l_{end} neu berechnet.

Ab dem Zeitpunkt t₂ des Schließens der Tür läuft der Ventilator 13 wieder, und die Reifschicht im Verdampfer 7 nimmt weiter an Dicke zu. Wie in Fig. 4 gezeigt, kann die Stromstärke den Grenzwert, der im Zeitintervall [0, t₁] Gültigkeit hatte, überschritten werden, ohne dass dies einen Start der Abtauheizung 10 auslöst. Zum Zeitpunkt t₃ wird die Tür 20 erneut geöffnet, was die Steuereinheit 18 in Schritt S9 erkennt, der jeweils jüngste zwischenzeitlich gewonnene Strommesswert wird in Schritt S11 gespeichert und anhand des gespeicherten Wertes wird der Differenzwert D im Schritt S13 erneut aktualisiert.

Zum Zeitpunkt t₄ wird die Tür erneut 20 geschlossen, so dass das Verfahren zu Schritt S3 zurückkehrt. Die Lagerkammern 3, 5 sind diesmal weitgehend leer geräumt, so dass darin enthaltenes Kühlgut kaum mehr zum Druckverlust Δp beiträgt und die nun gemessene Stromstärke l₄ deutlich niedriger ist als vor der Türöffnung. Der Grenzwert l_{end} wird ein weiteres Mal in Schritt S6 aktualisiert. Da das wenige noch enthaltene Kühlgut nur wenig Feuchtigkeit abgibt, ist auch der Zuwachs des Reifs im Verdampfer 7 vermindert, was sich in einem gegenüber dem Zeitintervall [t₂, t₃] verlangsamtem Anstieg der Stromstärke l ab t₄ widerspiegelt.

Zum Zeitpunkt t₅ wird die Überschreitung des aktuellen Grenzwerts l_{end} festgestellt. Das Verfahren verzweigt nun zu Schritt S15, in dem die Heizung 10 eingeschaltet wird. Gleichzeitig werden, sofern nicht bereits vorher geschehen, Verdichter 19 und Ventilator 13 ausgeschaltet. Der Differenzwert D wird auf einen vorgegebenen, einem völlig von Reif befreiten Verdampfer 7 entsprechenden Wert D₀ zurückgesetzt. Wenn in Schritt S17 festgestellt wird, dass der Abtauvorgang abgeschlossen ist und wieder Kältebedarf in einer der Lagerkammern 3, 5 besteht, kehrt das Verfahren zurück zu Schritt S2.

Mit dem oben beschriebenen Verfahren kann sichergestellt werden, dass trotz wechselnder Beladung der Lagerkammern 3, 5 eine Abtauung jeweils bedarfsgerecht bei einer vorgegebenen Dicke der Reifschicht im Verdampfer 7 ausgelöst wird, ohne dass dafür der Einbau von Sensoren in den Lagerkammern 3, 5 oder der Verdampferkammer 6 erforderlich ist.

### BEZUGSZEICHEN

- 1: Korpus
- 2: Innenbehälter
- 3: Normalkühlfach
- 4: Zwischenwand
- 5: Gefrierfach
- 6: Verdampferkammer
- 7: (Lamellen-)Verdampfer
- 8: Freiraum
- 9: Unterkante
- 10: Abtauheizung
- 11: Eintrittsspalt
- 12: Verteilerkammer
- 13: Ventilator
- 14: Freiraum
- 15: Auslass
- 16: Leitung
- 17: Klappe
- 18: Steuereinheit
- 19: Verdichter
- 20: Tür
- 21: Differenzdrucksensor

## Patentansprüche

1. Kältegerät, insbesondere Haushaltskältegerät, mit einem Verdampfer (7), einem Ventilator (13) zum Antreiben eines Luftstroms durch den Verdampfer (7), einer durch den Luftstrom gekühlten Lagerkammer (3, 5), einer Abtauheizung (10) zum Abtauen des Verdampfers (7) und einer Steuereinheit (18) zum Steuern des Betriebs der Abtauheizung (10), wobei die Steuereinheit (18) eingerichtet ist, eine für einen Druckabfall am Verdampfer repräsentative Größe (l) mit einem Grenzwert (l_{end}) zu vergleichen und die Abtauheizung (10) bei Überschreitung des Grenzwerts zu starten, **dadurch gekennzeichnet, dass** die repräsentative Größe eine elektrische Größe des Ventilators (13) ist, und der Grenzwert die Summe aus der repräsentativen Größe unmittelbar nach einem Abtauen des Verdampfers (7) und einer vorgegebenen Abweichung (D) ist, und die Steuereinheit (18) eingerichtet ist, die repräsentative Größe vor und nach einem Schließen einer Tür (20) der Lagerkammer (3, 5) zu erfassen und den Grenzwert anhand der Differenz dieser beiden erfassten Größen zu verändern, um einen sich ändernden Strömungswiderstand der Lagerkammer (3, 5) zu berücksichtigen.

2. Kältegerät nach Anspruch 1, **dadurch gekennzeichnet, dass** die repräsentative Größe aus Leistung und Betriebsspannung des Ventilators (13) abgeleitet ist.

3. Kältegerät nach Anspruch 1, **dadurch gekennzeichnet, dass** die repräsentative Größe die elektrische Leistung oder Betriebsstromstärke (l) des Ventilators (13) bei gegebener Betriebsspannung ist.

4. Kältegerät nach einem der vorhergehenden Ansprüche, **dadurch gekennzeichnet, dass** die repräsentative Größe von der Drehzahl des Ventilators (13) abgeleitet ist.

5. Kältegerät nach einem der vorhergehenden Ansprüche, **dadurch gekennzeichnet, dass** die Steuereinheit (18) eingerichtet ist, bei geschlossener Tür (20) der Lagerkammer (3, 5) die repräsentative Größe (l) zu überwachen und bei offener Tür (20) die Überwachung zu unterbrechen.

6. Kältegerät nach einem der vorhergehenden Ansprüche, **dadurch gekennzeichnet, dass** die Steuereinheit (18) eingerichtet ist, vor einem Ausschalten eines Verdichters (19) die repräsentative Größe (l) zu erfassen.

7. Verfahren zum Betreiben eines Kältegeräts, welches einen Verdampfer (7), einen Ventilator (13) zum Antreiben eines Luftstroms durch den Verdampfer (7), eine durch den Luftstrom gekühlte Lagerkammer (3, 5) und eine Abtauheizung (10) zum Abtauen des Verdampfers (7) umfasst, mit den Schritten:
a) Erfassen einer für einen Druckabfall (Δp) am Verdampfer (7) repräsentativen Größe (l) (S4), wobei die repräsentative Größe eine elektrische Größe des Ventilators (13) ist,
b) Festlegen (S6) eines Grenzwerts (l_{end}) (S6), wobei der Grenzwert die Summe aus der repräsentativen Größe unmittelbar nach einem Abtauen des Verdampfers (7) und einer vorgegebenen Abweichung (D) ist,
c) Erfassen der repräsentativen Größe (l) vor und nach einem Schließen einer Tür (20) der Lagerkammer (3, 5) (S7) S4),
d) Verändern des Grenzwerts anhand der Differenz dieser beiden erfassten Größen (S6), um einen sich ändernden Strömungswiderstand der Lagerkammer (3, 5) zu berücksichtigen,
e) Erfassen der für einen Druckabfall (Δp) am Verdampfer (7) repräsentativen Größe (l) (S4),
f) Vergleichen der erfassten Größe mit dem Grenzwert (l_{end}) (S8) und
g) Starten der Abtauheizung (10) bei Überschreitung des Grenzwerts (l_{end}) (S15).

## Claims

1. Refrigeration appliance, in particular household refrigeration appliance, having an evaporator (7), a ventilator (13) for driving a flow of air through the evaporator (7), a storage chamber (3, 5) cooled by the flow of air, a defrost heater (10) for defrosting the evaporator (7) and a control unit (18) for controlling the operation of the defrost heater (10), wherein the control unit (18) is designed to compare a variable (I) which is representative of a drop in pressure on the evaporator with a limit value (I_{end}) and to start the defrost heater (10) when the limit value is exceeded, **characterised in that** the representative variable is an electrical variable of the ventilator (13), and the limit value is the sum of the representative variable immediately after defrosting the evaporator (7) and a predetermined deviation (D), and the control unit (18) is designed to detect the representative variable before and after closing a door (20) of the storage chamber (3, 5) and to change the limit value using the difference between these two detected variables in order to take into account a changing flow resistance of the storage chamber (3, 5).

2. Refrigeration appliance according to claim 1, **characterised in that** the representative variable is derived from the output and operating voltage of the ventilator (13).

3. Refrigeration appliance according to claim 1, **characterised in that** the representative variable is the electrical output or operating current strength (I) of the ventilator (13) with a given operating voltage.

4. Refrigeration appliance according to one of the preceding claims, **characterised in that** the representative variable is derived from the rotational speed of the ventilator (13).

5. Refrigeration appliance according to one of the preceding claims, **characterised in that** the control unit (18) is designed to monitor the representative variable (I) when the door (20) of the storage chamber (3, 5) is closed and to interrupt the monitoring when the door (20) is open.

6. Refrigeration appliance according to one of the preceding claims, **characterised in that** the control unit (18) is designed to detect the representative variable (I) before switching off a compressor (19).

7. Method for operating a refrigeration appliance, which comprises an evaporator (7), a ventilator (13) for driving a flow of air through the evaporator (7), a storage chamber (3, 5) cooled by the flow of air and a defrost heater (10) for defrosting the evaporator (7), having the steps:
a) detecting a variable (I) (S4) which is representative of a drop in pressure (Δp) on the evaporator (7), wherein the representative variable is an electrical variable of the ventilator (13),
b) defining (S6) a limit value (I_{end}) (S6), wherein the limit value is the sum of the representative variable immediately after defrosting the evaporator (7) and a predetermined deviation (D),
c) detecting the representative variable (I) before and after closing a door (20) of the storage chamber (3, 5) (S7) S4),
d) changing the limit value on the basis of the difference between these two detected variables (S6), in order to take into account a changing flow resistance of the storage chamber (3, 5),
e) detecting the variable (I) (S4) which is representative of a drop in pressure (Δp) on the evaporator (7),
f) comparing the detected variable with the limit value (I_{end}) (S8) and
g) starting the defrost heater (10) when the limit value (I_{end}) (S 15) is exceeded.

## Revendications

1. Appareil frigorifique, en particulier appareil frigorifique ménager, comprenant un évaporateur (7), un ventilateur (13) pour entraîner un flux d'air à travers l'évaporateur (7), une chambre de stockage (3, 5) refroidie par le flux d'air, un chauffage de dégivrage (10) pour dégivrer l'évaporateur (7) et une unité de commande (18) pour commander le fonctionnement du chauffage de dégivrage (10), dans lequel l'unité de commande (18) est configurée pour comparer une grandeur (I) représentative d'une chute de pression dans l'évaporateur avec une valeur limite (l_{end}) et pour démarrer le chauffage de dégivrage (10) en cas de dépassement de la valeur limite, **caractérisé en ce que** la grandeur représentative est une grandeur électrique du ventilateur (13), et la valeur limite est la somme de la grandeur représentative immédiatement après un dégivrage de l'évaporateur (7) et d'un écart prédéterminé (D), et l'unité de commande (18) est configurée pour saisir la grandeur représentative avant et après une fermeture d'une porte (20) de la chambre de stockage (3, 5) et modifier la valeur limite à l'aide de la différence entre ces deux grandeurs saisies, afin de tenir compte d'une résistance à l'écoulement variable de la chambre de stockage (3, 5).

2. Appareil frigorifique selon la revendication 1, **caractérisé en ce que** la grandeur représentative résulte de la puissance et de la tension de fonctionnement du ventilateur (13).

3. Appareil frigorifique selon la revendication 1, **caractérisé en ce que** la grandeur représentative est la puissance électrique ou l'intensité de fonctionnement (I) du ventilateur (13) pour une tension de fonctionnement donnée.

4. Appareil frigorifique selon l'une des revendications précédentes, **caractérisé en ce que** la grandeur représentative résulte de la vitesse de rotation du ventilateur (13).

5. Appareil frigorifique selon l'une des revendications précédentes, **caractérisé en ce que** l'unité de commande (18) est configurée pour surveiller la grandeur représentative (I) lorsque la porte (20) de la chambre de stockage (3, 5) est fermée et pour interrompre la surveillance lorsque la porte (20) est ouverte.

6. Appareil frigorifique selon l'une des revendications précédentes, **caractérisé en ce que** l'unité de commande (18) est configurée pour saisir la grandeur représentative (I) avant une mise à l'arrêt d'un compresseur (19).

7. Procédé de fonctionnement d'un appareil frigorifique comprenant un évaporateur (7), un ventilateur (13) pour entraîner un flux d'air à travers l'évaporateur (7), une chambre de stockage (3, 5) refroidie par le flux d'air et un chauffage de dégivrage (10) pour dégivrer l'évaporateur (7), comprenant les étapes suivantes :
a) la saisie d'une grandeur (I) (S4) représentative d'une chute de pression (Δp) dans l'évaporateur (7), dans laquelle la grandeur représentative est une grandeur électrique du ventilateur (13),
b) la définition (S6) d'une valeur limite (l_{end}) (S6), dans laquelle la valeur limite est la somme de la grandeur représentative immédiatement après un dégivrage de l'évaporateur (7) et d'un écart prédéterminé (D),
c) la saisie de la grandeur représentative (I) avant et après une fermeture d'une porte (20) de la chambre de stockage (3, 5) (S7) S4),
d) la modification de la valeur limite à l'aide de la différence entre ces deux grandeurs saisies (S6) pour tenir compte d'une résistance à l'écoulement variable de la chambre de stockage (3, 5),
e) la saisie de la grandeur (I) représentative d'une chute de pression (Δp) au niveau de l'évaporateur (7) (S4),
f) la comparaison de la grandeur saisie avec la valeur limite (l_{end}) (S8) et
g) le démarrage du chauffage de dégivrage (10) en cas de dépassement de la valeur limite (l_{end}) (S15).
